# EUROPÄISCHE PATENTSCHRIFT

(11) **EP 2 333 169 B1**
(45) Veröffentlichungstag und Bekanntmachung des Hinweises auf die Patenterteilung: **25.02.2015**
(21) Anmeldenummer: 10190443.1
(22) Anmeldetag: 09.11.2010
(51) Int. Cl.: E03D 11/14

(54) **Sanitäreinrichtung sowie Halterung zum Befestigen einer Sanitäreinrichtung**
Sanitary installation and mount for fixing a sanitary installation
Dispositif sanitaire et fixation destinée à fixer un dispositif sanitaire

(30) Priorität: 27.11.2009 DE 102009055977
(43) Veröffentlichungstag der Anmeldung: 15.06.2011
(73) Patentinhaber: Duravit Aktiengesellschaft, 78132 Hornberg (DE)
(72) Erfinder: Stammel, Thomas, 78132 Hornberg (DE); Bischler, Bernd, 77716 Haslach (DE); de la Corte, Juan Angel, 78132 Hornberg (DE); Nikulski, Bernhard, 78112, Sankt Georgen/Schwarzwald (DE)
(74) Vertreter: Blaumeier, Jörg

(56) Entgegenhaltungen:
- EP-A1- 1 338 711
- WO-A1-2009/071178
- DE-U1- 9 103 334
- DE-U1-202007 017 328
- NL-A- 9 102 014
- NL-A- 9 401 071

## Beschreibung

Die Erfindung betrifft eine Sanitäreinrichtung mit hängend zu befestigendem Beckenkörper, wobei wandseitig zur Befestigung wenigstens zwei bolzenartige Wandhalterungen vorgesehen sind, wobei wandseitig zur Befestigung wenigstens zwei bolzenartige Wandhalterungen vorgesehen sind, wobei wenigstens eine Halterung vorgesehen ist, die bezogen auf die Montagestellung wenigstens eine Querdurchbrechung in Längsrichtung der Wandhalterungen zur Aufnahme einer Wandhalterung und eine Gewindebohrung aufweist, wobei die Gewindebohrung im Wesentlichen senkrecht zur Querdurchbrechung zur Aufnahme einer Feststellschraube angeordnet und in der Montagestellung von unten zugänglich ist, und wobei die Halterung in wenigstens einer in einer Wand des Beckenkörpers vorhandenen Bohrung befestigbar ist.

Sanitäreinrichtungen können entweder stehend oder hängend befestigt werden. Bei Sanitäreinrichtungen mit hängend zu befestigendem Beckenkörper ist bekannt, zur Montage zuerst zwei Stockschrauben an der Wand, an der die Sanitäreinrichtung befestigt werden soll, anzubringen. Danach werden die Stockschrauben in Halterungen, die entsprechende in Längsrichtung verlaufende Durchbrechungen aufweisen, innerhalb des Beckenkörpers eingeführt. Zur Befestigung der Stockschrauben an den Halterungen sind an den Halterungen Schrauben vorgesehen, die über Löcher in den Seitenwänden der Beckenkörper zugänglich sind. Die Schrauben, üblicherweise Madenschrauben, werden gegen die jeweilige die Halterung angenommene Stockschraube geschraubt.

Auf diese Art und Weise ist die Sanitäreinrichtung zwar leicht zu montieren, allerdings sind die Löcher an den Seiten der Sanitäreinrichtung optisch nachteilig und im Herstellungsprozess aufwendig herzustellen. Zusätzlich wird der Herstellungsprozess dadurch verkompliziert, dass auf der Rückseite der Sanitäreinrichtung, die zur Wand zeigt, zusätzliche, mit Loch versehene Flächen von Hand anzuformen sind.

Aus EP 1 338 771 A ist eine Befestigungsvorrichtung für eine wandseitig zu befestigende Sanitäreinrichtung bekannt, umfassend jeweils ein mit einem Innengewinde versehenes Rohr, das auf einen wandseitig vorgesehenen Bolzen aufgeschraubt wird. In den Sanitärgegenstand wird in eine rückwandseitige Durchbrechung eine Hülse eingesetzt, die hierzu federnde Durchgriffsarme aufweist. Die Hülse wird auf das Rohr aufgeschoben. Sie weist eine Querdurchbrechung auf, in die eine Befestigungsschraube eingeschraubt wird, die in eine radiale Vertiefung des Rohres eingreift, worüber eine Zugwirkung erreicht wird, über die die Hülse und mit ihr der Sanitärgegenstand gegen die Wand gezogen wird.

Der Erfindung liegt damit die Aufgabe zugrunde, eine Sanitäreinrichtung anzugeben, die eine einfache Montage bei gleichzeitig einfacher Herstellung des Beckenkörpers der Sanitäreinrichtung ermöglicht.

Zur Lösung der Aufgabe ist bei einer Sanitäreinrichtung der eingangs genannten Art erfindungsgemäß nach Anspruch 1 vorgesehen, dass die Halterung als Querstrebe ausgebildet ist, wobei die Enden der Querstrebe in im Wesentlichen horizontal ausgebildete und einander gegenüberliegende Bohrungen in den Seitenwänden des Beckenkörpers hineinragen.

Erfindungsgemäß ist also vorgesehen, dass die Feststellschraube, die eine Wandhalterung mit einer Halterung verbindet, von unten zugänglich ist. Positionsangaben wie "unten", "seitlich" usw. beziehen sich dabei immer, wenn nichts anderes ausdrücklich angegeben wurde, auf die Montagestellung. Dadurch können die Löcher in den Seitenwänden des Beckenkörpers vermieden werden. Die Befestigung der Halterung in wenigstens einer Bohrung in einer Wand der Sanitäreinrichtung vermeidet zudem, dass an der Keramik des Beckenkörpers Teile von Hand angeformt werden müssen. Dabei wird das Vorsehen der Bohrungen im Keramikkörper, die nach außen geschlossen sind, zur Aufnahme der Halterungen erst dadurch möglich, dass die Gewindebohrung von unten zugänglich ist. Das Vorsehen eines Loches an einer Seitenwand des Beckenkörpers zur Zugänglichmachung der Feststellschraube verhindert das gleichzeitige Vorsehen einer Bohrung an der Innenseite der Seitenwand zur Aufnahme der Halterung.

Insgesamt gesehen ist die erfindungsgemäße Sanitäreinrichtung, z. B. ein WC oder ein Bidet, einfacher herzustellen, wobei zusätzlich Löcher in den Seitenwänden des Beckenkörpers vermieden werden.

Die Halterung ist als Querstrebe ausgebildet sein, wobei die Enden der Querstrebe in im Wesentlichen horizontal ausgebildete und einander gegenüberliegende Bohrungen in den Seitenwänden des Beckenkörpers hineinragen. Die Querstrebe weist also eine Länge auf, die in der Größenordnung des Abstands der Seitenwände des Beckenkörpers liegt, um in Bohrungen der Seitenwände hineinragen zu können ist sie allerdings etwas länger. Von den Enden der Querstrebe beabstandet sind die Querdurchbrechungen zur Aufnahme der Wandhalterungen und senkrecht zu den Querdurchbrechungen jeweils die Gewindebohrungen, mit denen die Wandhalterungen an der Querstrebe fixiert werden können, vorgesehen.

Die Bohrungen, in die die Enden der Querstrebe hineinragen, können als Durchbrechung und/oder als Sackloch ausgebildet sein. Dies hängt jeweils von der Ausgestaltung der Seitenwand ab. Ist diese einteilig, so wird die Bohrung als Sackloch ausgestaltet. Befindet sich an der Innenseite des Beckenkörpers allerdings eine zur Seitenwand im Wesentlichen parallele Innenseitenwand, kann diese zur Aufnahme eines Endes der Querstrebe durchbrochen werden. Grundsätzlich ist es dabei möglich, auf einer Seite des Beckenkörpers eine einzelne Wand mit Sackloch und auf der anderen Seite eine zusätzliche an der Innenseite angeordnete Seitenwand mit Durchbrechung vorzusehen, also die Ausgestaltungsmöglichkeiten in einem einzelnen Beckenkörper zu kombinieren, sofern dies im Einzelfall nötig sein sollte. Bevorzugt ist es selbstverständlich, die Seitenwände gleich auszubilden.

Mit besonderem Vorteil kann die Querstrebe zur Zentrierung bzw. Ausrichtungung an den Enden Federelemente aufweisen. Da der Beckenkörper, der üblicherweise aus Keramik oder Porzellan besteht, nach der Herstellung unflexibel ist, muss die Halterung selbst Vorrichtungen aufweisen, die eine Fixierung der Halterung an dem Beckenkörper ermöglichen. Bei einer Querstrebe ist es dabei ideal, an den Enden Federelemente vorzusehen, um die Verbindung zwischen der Halterung und dem Beckenkörper gleichzeitig flexibel und fest herzustellen. Vorzugsweise werden als Federelemente Schraubenfedern verwendet. Über die Federelemente ist auch ein Ausgleich keramischer Toleranzen und etwaiger unterschiedlicher Baubreiten möglich.

Die Querstrebe ist zweiteilig ausgebildet, wobei die Einzelteile miteinander verbindbar sind. Dies ist aus fertigungstechnischen Gründen zweckmäßig. Auch wird durch den mindestens zweiteiligen Aufbau der Einbau der Halterung stark vereinfacht, da in diesem Fall die Enden der Halterung einfach in die Bohrungen eingeführt werden können. Die Stabilität wird dann nach Verbindung der Einzelteile der Querstrebe z. B. durch Verbindungsschrauben erreicht.

Essentiell für die Verbindung der Wandhalterungen mit dem Beckenkörper sind beckenseitig vorzusehende Halterungen, wobei eine Wandhalterung an einer Halterung nach dem Einführen in eine Querdurchbrechung der Halterung fixiert wird. Die Ausgestaltung der Halterung ist dabei nicht auf eine Querstrebe begrenzt. Alternativ kann gemäß Anspruch 5 vorgesehen sein, dass die Sanitäreinrichtung eine zu den Seitenwänden im Wesentlichen senkrechte Zwischenwand mit wenigstens zwei Vertikaldurchbrechungen aufweist und in jeder Vertikaldurchbrechung eine bolzenförmige Halterung angeordnet ist, wobei die Halterungen jeweils einen Halteabschnitt zum Eingreifen in die Vertikaldurchbrechung und einen im Vergleich zum Halteabschnitt im Durchmesser breiteren Befestigungsabschnitt sowie eine Querdurchbrechung und einen Gewindeabschnitt aufweisen. Die Querdurchbrechung kann dabei im Halteabschnitt oder im Befestigungsabschnitt angeordnet sein. Falls die Querdurchbrechung der Halterung im Halteabschnitt vorgesehen ist, so ist in der Zwischenwand zusätzlich zu den Vertikaldurchbrechungen jeweils ebenfalls eine Querdurchbrechung nötig. In diesem Fall läuft die Wandhalterung sowohl durch die Zwischenwand wie auch durch die Halterung entlang der jeweiligen Querdurchbrechungen.

Der Halteabschnitt kann in die Vertikaldurchbrechung von oben oder unten eingeführt werden, dementsprechend befindet sich der Befestigungsabschnitt dann oberhalb oder unterhalb der Zwischenwand. Je nach Anordnung ist dann der Gewindeabschnitt entweder im Halteabschnitt oder im Befestigungsabschnitt vorzusehen. Befindet sich der Befestigungsabschnitt oberhalb der Zwischenwand, so ist die Gewindebohrung im Halteabschnitt angeordnet. Befindet sich in der Montagestellung der Befestigungsabschnitt dagegen unterhalb der Zwischenwand, so ist die Gewindebohrung im Befestigungsabschnitt vorzusehen. Diese Ausgestaltungen ergeben sich daraus, dass die Gewindebohrung von unten zugänglich sein soll.

Zur Befestigung an der Zwischenwand kann die Halterung ein Gewinde und eine Mutter oder eine umfangsverlaufende Nut und ein Federklemmblech aufweisen. Bei diesen Befestigungsarten handelt es sich um die am einfachsten zu montierenden und verbreitetsten Möglichkeiten. Daneben können auch alle weiteren Konstruktionen zur Befestigung wie beispielsweise eine Querdurchbrechung im Halteabschnitt zur Aufnahme eines Haltestiftes bei Bedarf verwendet werden.

Statt einem Gewinde oder einer umfangsverlaufenden Nut kann alternativ vorgesehen sein, dass wenigstens zwei Halterungen vorgesehen sind, die durch eine Querstrebe verbunden sind und zur Befestigung durch zu der in der Montagestellung im Wesentlichen horizontal verlaufenden Zwischenwand im Wesentlichen parallel ausgerichtete zweite Zwischenwände untergriffen sind. In diesem Fall werden die Halterungen über die Querstrebe zwischen der Zwischenwand und den zweiten Zwischenwänden sozusagen eingeklemmt. Auch so können die Halterungen sicher mit dem Beckenkörper verbunden werden, so dass er nicht von den verschraubten Halterungen abgehoben werden kann.

Vorzugsweise kann die Zwischenwand mit einer Aussparung versehen sein. Die Aussparung kann dabei auf voller Länge verlaufen, so dass effektiv zwei nebeneinander angeordnete Zwischenwände vorhanden sind. Die Aussparung ist in ihrer Breite nicht begrenzt, insbesondere kann die Aussparung sogar breiter sein als die jeweils verbleibenden Breiten der Zwischenwand. In dieser Anmeldung wird also immer nur von einer Zwischenwand gesprochen, auch wenn die Zwischenwand aufgrund der Aussparung auch als aus zwei Zwischenwänden bestehend angesehen werden kann.

Mit besonderem Vorteil kann die Halterung zur Aufnahme der Wandhalterung eine vorzugsweise lösbare Einführhülse aufweisen. Die Einführhülse hat einen trichterförmigen Querschnitt und dient dazu, die Wandhalterung in die Querdurchbrechung der Halterung zu führen. Dadurch wird das Einschieben der Wandhalterungen in die Querdurchbrechungen stark vereinfacht, da sich einerseits die Öffnung, in die die Wandhalterung einzuführen ist, näher an der Rückseite des Beckenkörpers befindet und andererseits die zu treffende Öffnung vergrößert wird. Einführhülsen bestehen üblicherweise aus Kunststoff oder Metall. Neben dem trichterförmigen Abschnitt hat die Einführhülse auch einen zylinderförmigen Abschnitt zum Einführen in die Querdurchbrechung der Halterung. In diesem zylinderförmigen Abschnitt ist eine Durchbrechung vorzusehen, damit die Feststellschraube weiterhin die Wandhalterung fixieren kann.

Der Beckenkörper kann als Wasserkloset oder als Bidet ausgebildet sein.

Daneben betrifft die Erfindung eine Halterung zum Befestigen einer Sanitäreinrichtung mit an einer Wand hängend zu befestigendem Beckenkörper. Die Halterung zeichnet sich dadurch aus, dass sie bezogen auf die Montagestellung wenigstens eine Querdurchbrechung in Längsrichtung wandseitig vorzusehender, bolzenartiger Wandhalterungen zur Aufnahme einer Wandhalterung und eine Gewindebohrung aufweist, wobei die Gewindebohrung im Wesentlichen senkrecht zur Querdurchbrechung zur Aufnahme einer Feststellschraube angeordnet ist, und die Halterung wenigstens einen Halteabschnitt aufweist, der in eine in einer Wand der Sanitäreinrichtung vorzusehenden Bohrung einbringbar ist. Erfindungsgemäß ist vorgesehen, dass diese Halterung als Querstrebe aus zwei Einzelteilen ausgebildet ist, wobei die Enden der Querstrebe in im Wesentlichen horizontal ausgebildete und einander gegenüberliegende Bohrungen in den Seitenwänden des Beckenkörpers hineinragen.

Weitere Vorteile, Merkmale und Einzelheiten der Erfindung ergeben sich aus den im Folgenden beschriebenen Ausführungsbeispielen sowie anhand der Zeichnungen. Dabei zeigen:
- Fig. 1: ein Wasserkloset,
- Fig. 2: eine Querstrebe in einer ersten Ansicht,
- Fig. 3: eine Querstrebe in einer zweiten Ansicht,
- Fig. 4: eine Teilansicht eines Beckenkörpers und einer Querstrebe,
- Fig. 5: eine Teilansicht eines Beckenkörpers und einer Querstrebe,
- Fig. 6: einen Querschnitt durch einen Beckenkörper in einer ersten Ausgestaltung,
- Fig. 7: einen Querschnitt durch einen Beckenkörper in einer zweiten Ausgestaltung,
- Fig. 8: einen Querschnitt durch einen Beckenkörper in einer dritten Ausgestaltung, und
- Fig. 9: eine Prinzipdarstellung einer Halterung mit Einführhülse.

Fig. 1 zeigt ein Wasserkloset 1 mit einer Querstrebe 2 vor einer Wand 3, aus der zwei Stockschrauben 4 herausragen. Zur Montage sind wenigstens zwei Stockschrauben vorgesehen, die an der Wand 3 befestigt sind.

Fig. 2 zeigt eine genauere Darstellung der Querstrebe 2 in einer Ansicht von unten. Die beidseits gekröpfte Querstrebe 2 hat Halteabschnitte 5, die in gegenüberliegende Bohrungen der Seitenwände des Wasserklosets einführbar sind. Zur Zentrierung der Querstrebe 2 sind an den Halteabschnitten 5 Federelemente in Form von Schraubenfedern 6 angeordnet. Die Querstrebe 2 besteht aus zwei Einzelteilen 7, die miteinander im überlappenden Bereich über Verbindungsschrauben 30 verbindbar sind. Aufgrund der Zweiteilung der Querstrebe 2 können die jeweiligen Halteabschnitte 5 leicht in die Bohrungen in den Seitenwänden 10 des Wasserklosets 1 eingeführt werden. Da die Darstellung die Querstrebe von unten zeigt, sind die Gewindebohrungen 8 zur Aufnahme von Feststellschrauben erkennbar. Dabei ist eine Gewindebohrung 8 jeweils so ausgeführt, dass sie in eine Querdurchbrechung 9, die in dieser Darstellung lediglich angedeutet ist, mündet.

Fig. 3 zeigt die Querstrebe 2 in der Frontalansicht. In dieser Ansicht, die die Ansicht in der Montagestellung darstellt, sind die Querdurchbrechungen 9 gut zu erkennen. Zu den Querdurchbrechungen führen von unten jeweils die Gewindebohrungen 8.

Um eine Befestigung des Wasserklosets 1 an der Wand 3 zu ermöglichen, ist es aus Gründen der Statik notwendig, dass sich die Querstrebe 2 im oberen Bereich der Seitenwände des Wasserklosets 1 befestigen lässt. Damit das Wasserkloset 1 bei Belastung an Ort und Stelle verbleibt, müssen entsprechende Gegenkräfte vorhanden sein. Diese Gegenkräfte werden über die Querstrebe 2 und die Stockschraube 4 auf das Wasserkloset 1 übertragen. Ist die Querstrebe 2 zu tief angeordnet, so kann das Wasserkloset 1 aufgrund der Hebelwirkung einfach nach unten kippen. Das Kippen wird vermieden, wenn die Querstrebe 2 in der oberen Hälfte des Beckenkörpers angebracht ist.

Bei der Anbringung der Querstrebe 2 gibt es zwei unterschiedliche Ausgestaltungen. Fig. 4 zeigt eine Seitenwand 10 mit einem Sackloch 11, in das der Halteabschnitt 5 der Querstrebe 2 eingeführt ist. Da die Bohrung als Sackloch 11 ausgeführt ist, entsteht auf der Außenseite der Seitenwand 10 auch kein sichtbares Loch.

Alternativ kann bei Vorhandensein zweier Seitenwände, nämlich einer äußeren Seitenwand 12 und einer inneren Seitenwand 13, die Bohrung auch als Durchbrechung 14 ausgeführt werden, wie Fig. 5 zeigt. Auch in diesem Fall entsteht an der Außenseite der Seitenwand 12 kein Loch, während der Halteabschnitt 5 voll in die Durchbrechung 14 eingeführt werden kann. Bei dieser Ausgestaltung kann auch die Wandstärke der äußeren Seitenwand 12 kleiner gehalten werden als es beim Vorsehen eines Sacklochs 11 in der Seitenwand 10 der Fall ist.

In den Figuren 4 und 5 ist jeweils eine Stockschraube 4 zu erkennen, die in eine Querdurchbrechung 9 eingeführt ist. Die Stockschraube 4 wird mittels der Feststellschraube 26 in der Gewindebohrung 8 befestigt. Gezeigt ist ferner, dass sich ein Federelement 6 jeweils an der Innenwand benachbart zum Sackloch 11 oder der Durchbrechung 14 abstützt.

Alternativ zu einer Querstrebe 2 kann auch eine Zwischenwand 16 mit Vertikaldurchbrechungen 17 vorgesehen sein, in die bolzenförmige Halterungen 18 eingeführt werden. Dabei gibt es mehrere miteinander kombinierbare Ausgestaltungen.

Die erste Ausgestaltung betrifft die Zwischenwand 16. Diese kann einteilig ausgeführt sein, wie in Fig. 6 dargestellt, sie kann aber auch mit einer relativ breiten Aussparung versehen und damit zweiteilig ausgeführt sein, vgl. Fig. 7. In beiden Fällen wird von einer Zwischenwand 16 gesprochen. Die Ausgestaltung der Zwischenwand 16 ist unabhängig von den Ausgestaltungen der bolzenförmigen Halterung 18.

Die bolzenförmige Halterung 18 ist unterteilt in einen Halteabschnitt, der in die Vertikaldurchbrechung eingreift bzw. diese durchgreift und einen Befestigungsabschnitt. In Fig. 6 liegt der Befestigungsabschnitt unterhalb der Zwischenwand 16 und ist mit der Gewindebohrung 8 versehen. Die Querdurchbrechung 9 kann wie in Fig. 6 im Halteabschnitt oder wie in Fig. 7 im Befestigungsabschnitt angeordnet sein. Wenn die Querdurchbrechung 9 im Halteabschnitt angeordnet ist, so muss auch die Zwischenwand 16 zusätzlich zur Vertikaldurchbrechung 17 eine Querdurchbrechung aufweisen, damit die Stockschraube 4 in die Querdurchbrechung 9 der bolzenförmigen Halterung 18 eingeführt werden kann. Zur Befestigung der bolzenförmigen Halterung 18 werden zwei Möglichkeiten beschrieben, die von der Anordnung der Querdurchbrechung 9 im Halteabschnitt oder Befestigungsabschnitt unabhängig sind. Zum einen kann wie in Fig. 6 dargestellt eine umfangsverlaufende Nut 19 vorgesehen sein, wobei die bolzenförmige Halterung 18 mittels eines Federklemmblechs 20 an der Zwischenwand 16 befestigt wird. Hierfür wird das Federklemmblech 20 einfach in Richtung des Pfeils 21 an der Nut 19 der bolzenförmigen Halterung 18 verklemmt. Stattdessen kann der Halteabschnitt aber auch, wie in Fig. 7 zu sehen ist, ein Gewinde 22 aufweisen, auf das eine Mutter 23 aufgeschraubt wird. Selbstverständlich können hierbei auch Beilagscheiben oder ähnliche Vorrichtungen zwischen der Mutter 23 und der Zwischenwand 16 angeordnet werden.

Fig. 8 zeigt eine weitere Ausführungsform, bei der weitere Zwischenwände 24 vorgesehen sind, die parallel zur Zwischenwand 16 und senkrecht zur Seitenwand 10 angeordnet sind. Über diese weiteren Zwischenwände 24 kann eine Querstrebe 2 mit bolzenförmigen Halterungen 25 fixiert werden, wobei die Halterungen 25 gleichzeitig miteinander und auch mit dem Beckenkörper fixiert werden.

Zur einfachen Montage des Wasserklosets 1 ist die Feststellschraube 26 als Langschraube ausgeführt. Dadurch kann die Feststellschraube 26 von der Unterseite her mit einem Schraubenschlüssel einfach erreicht werden, insbesondere ist der Antrieb der Feststellschraube 26 auch leicht erreichbar. Die Ausgestaltung der Feststellschraube 26 als Langschraube ist selbstverständlich für alle Ausführungsbeispiele möglich.

Fig. 9 zeigt die mögliche Anordnung einer Einführhülse 27 die einen trichterförmigen Abschnitt und einen zylinderförmigen Abschnitt aufweist wobei der zylinderförmige Abschnitt in eine Querdurchbrechung 9 eingeführt ist. Zum Einbringen der Stockschraube 4 in die Querdurchbrechung 9 wird der Beckenkörper des Wasserklosetts in Richtung des Pfeils 28 bewegt, wodurch auch die Einführhülse 27 und die Querdurchbrechung 9 in diese Richtung bewegt werden. Mittels der Einführhülse 27 wird das Einführen der Stockschraube 4 in die Querdurchbrechung 9 wesentlich erleichtert. Damit die Feststellschraube 26 die Stockschraube 4 fixieren kann, weist die Einführhülse 27 eine Durchbrechung 29 auf. Hierbei handelt es sich letzten Endes um ein kreisförmiges Loch im zylinderförmigen Abschnitt.

Die Einführhülse 27 kann selbstverständlich bei allen beschriebenen Ausführungsbeispielen verwendet werden, da sie lediglich eine in jedem Fall vorzusehende Durchbrechung 9 voraussetzt.

## Patentansprüche

1. Sanitäreinrichtung mit hängend zu befestigendem Beckenkörper, wobei wandseitig zur Befestigung wenigstens zwei bolzenartige Wandhalterungen vorgesehen sind, wobei wenigstens eine Halterung vorgesehen ist, die bezogen auf die Montagestellung wenigstens eine Querdurchbrechung (9) in Längsrichtung der Wandhalterungen zur Aufnahme einer der Wandhalterungen und eine Gewindebohrung (8) aufweist, wobei die Gewindebohrung (8) im Wesentlichen senkrecht zur Querdurchbrechung (9) zur Aufnahme einer Feststellschraube (26) angeordnet und in der Montagestellung von unten zugänglich ist, und wobei die Halterung in wenigstens einer in einer Wand des Beckenkörpers vorhandenen Bohrung (11, 14) befestigbar ist, **dadurch gekennzeichnet, dass** die Halterung als Querstrebe (2) ausgebildet ist, wobei die Enden der Querstrebe (2) in im Wesentlichen horizontal ausgebildete und einander gegenüberliegende Bohrungen (11, 14) in den Seitenwänden des Beckenkörpers hineinragen.

2. Sanitäreinrichtung nach Anspruch 1, **dadurch gekennzeichnet, dass** die Bohrungen als Durchbrechung (14) oder Sackloch (11) ausgebildet sind.

3. Sanitäreinrichtung nach Anspruch 1 oder 2, **dadurch gekennzeichnet, dass** die Querstrebe (2) zur Zentrierung an den Enden Federelemente (6) aufweist.

4. Sanitäreinrichtung nach einem der Ansprüche 1 bis 3, **dadurch gekennzeichnet, dass** die Querstrebe (2) mindestens zweiteilig ausgebildet ist, wobei die Einzelteile (7) miteinander verbindbar sind.

5. Sanitäreinrichtung mit hängend zu befestigendem Beckenkörper, wobei wandseitig zur Befestigung wenigstens zwei bolzenartige Wandhalterungen vorgesehen sind, wobei wenigstens eine Halterung vorgesehen ist, die bezogen auf die Montagestellung wenigstens eine Querdurchbrechung (9) in Längsrichtung der Wandhalterungen zur Aufnahme einer der Wandhalterungen und eine Gewindebohrung (8) aufweist, wobei die Gewindebohrung (8) im Wesentlichen senkrecht zur Querdurchbrechung (9) zur Aufnahme einer Feststellschraube (26) angeordnet und in der Montagestellung von unten zugänglich ist, und wobei die Halterung in wenigstens einer in einer Wand des Beckenkörpers vorhandenen Bohrung (11, 14) befestigbar ist, **dadurch gekennzeichnet, dass** sie eine zu den Seitenwanden des Beckenkörpers im Wesentlichen senkrechte Zwischenwand (16) mit wenigstens zwei Vertikaldurchbrechungen (17) aufweist und in jeder Vertikaldurchbrechung (17) die bolzenförmige Halterung (18) angeordnet ist, wobei die Halterungen (18) jeweils einen Halteabschnitt zum Eingreifen in die Vertikaldurchbrechung (17) und einen im Vergleich zum Halteabschnitt im Durchmesser breiteren Befestigungsabschnitt sowie die Querdurchbrechung (9) und den Gewindeabschnitt (8) aufweisen.

6. Sanitäreinrichtung nach Anspruch 5, **dadurch gekennzeichnet, dass** die Halterung zur Befestigung an der Zwischenwand ein Gewinde (22) und eine Mutter (23) oder eine umfangsverlaufende Nut (19) und ein Federklemmblech (20) aufweist.

7. Sanitäreinrichtung nach Anspruch 5, **dadurch gekennzeichnet, dass** wenigstens zwei Halterungen (25) vorgesehen sind, die durch eine Querstrebe (2) verbunden sind und zur Befestigung durch zu der in der Montagestellung im Wesentlichen horizontal verlaufenden Zwischenwand (16) im Wesentlichen parallel ausgerichtete zweite Zwischenwände (24) untergriffen sind.

8. Sanitäreinrichtung nach einem der Ansprüche 5 bis 7, **dadurch gekennzeichnet, dass** die Zwischenwand (16) eine Aussparung aufweist.

9. Sanitäreinrichtung nach einem der vorangehenden Ansprüche, **dadurch gekennzeichnet, dass** die Halterung zur Aufnahme der Wandhalterung eine vorzugsweise lösbare Einführhülse (27) aufweist.

10. Sanitäreinrichtung nach einem der vorangehenden Ansprüche, **dadurch gekennzeichnet, dass** der Beckenkörper als Wasserklosett (1) oder als Bidet ausgebildet ist.

11. Halterung zum Befestigen einer Sanitäreinrichtung mit an einer Wand hängend zu befestigendem Beckenkörper, wobei sie bezogen auf die Montagestellung wenigstens eine Querdurchbrechung (9) in Längsrichtung wandseitig vorzusehender, bolzenartiger Wandhalterungen zur Aufnahme einer der Wandhalterungen und eine Gewindebohrung (8) aufweist, wobei die Gewindebohrung (8) im Wesentlichen senkrecht zur Querdurchbrechung (9) zur Aufnahme einer Feststellschraube (26) angeordnet ist, und die Halterung wenigstens einen Halteabschnitt aufweist, der in eine in einer Wand (3) der Sanitäreinrichtung vorzusehende Bohrung (11, 14) einbringbar ist, **dadurch gekennzeichnet, dass**
- die Halterung als Querstrebe (2) bestehend aus zwei Einzelteilen, die in einem überlappenden Bereich mittels Verbindungsschrauben verbindbar sind, ausgebildet ist wobei jedes Einzelteil die Querdurchbrechung (9) und die Gewindebohrung (8) aufweist, und die Enden der Querstrebe in horizontale Bohrungen (11, 14) in den Seitenwänden (10) des Beckenkörpers der Sanitäreinrichtung einbringbar sind.

## Claims

1. Sanitary device having a bowl body which is to be fastened in a suspended manner, wherein at least two bolt-like wall holders are provided on the wall for fastening purposes, wherein there is at least one holder provided which, in respect of the installed position, has at least one transverse through-passage (9) in the longitudinal direction of the wall holders, for accommodating one of the wall holders, and also has a threaded bore (8), wherein the threaded bore (8) is arranged essentially perpendicularly to the transverse through-passage (9), for accommodating a locking screw (26), and is accessible from beneath in the installed position, and wherein the holder can be fastened in at least one bore (11, 14) present in a wall of the bowl body, **characterized in that** the holder is designed in the form of a transverse strut (2), wherein the ends of the transverse strut (2) project into essentially horizontally formed and mutually opposite bores (11, 14) in the side walls of the bowl body.

2. Sanitary device according to Claim 1, **characterized in that** the bores are designed in the form of a through-passage (14) or blind hole (11).

3. Sanitary device according to Claim 1 or 2, **characterized in that** the transverse strut (2) has spring elements (6) at the ends for centring purposes.

4. Sanitary device according to one of Claims 1 to 3, **characterized in that** the transverse strut (2) is formed at least in two parts, wherein the individual parts (7) can be connected to one another.

5. Sanitary device having a bowl body which is to be fastened in a suspended manner, wherein at least two bolt-like wall holders are provided on the wall for fastening purposes, wherein there is at least one holder provided which, in respect of the installed position, has at least one transverse through-passage (9) in the longitudinal direction of the wall holders, for accommodating one of the wall holders, and also has a threaded bore (8), wherein the threaded bore (8) is arranged essentially perpendicularly to the transverse through-passage (9), for accommodating a locking screw (26), and is accessible from beneath in the installed position, and wherein the holder can be fastened in at least one bore (11, 14) present in a wall of the bowl body, **characterized in that** it has an intermediate wall (16) which is essentially perpendicular to the side wall of the bowl body and has at least two vertical through-passages (17), and the bolt-like holder (18) is arranged in each vertical through-passage (17), wherein the holders (18) each have a retaining portion, for engaging in the vertical through-passage (17), and a fastening portion, which is of wider diameter than the retaining portion, and the transverse through-passage (9) and the threaded portion (8).

6. Sanitary device according to Claim 5, **characterized in that** the holder for fastening on the intermediate wall has a thread (22) and a nut (23) or a circumferentially running groove (19) and a resilient clamping plate (20).

7. Sanitary device according to Claim 5, **characterized by** the provision of at least two holders (25) which are connected by a transverse strut (2) and, for fastening purposes, have second intermediate walls (24) engaging beneath them, said second intermediate walls being oriented essentially parallel to the intermediate wall (16), which runs essentially horizontally in the installed position.

8. Sanitary device according to one of Claims 5 to 7, **characterized in that** the intermediate wall (16) has an aperture.

9. Sanitary device according to one of the preceding claims, **characterized in that** the holder for accommodating the wall holder has a preferably releasable introduction sleeve (27).

10. Sanitary device according to one of the preceding claims, **characterized in that** the bowl body is designed in the form of a water closet (1) or bidet.

11. Holder for fastening a sanitary device having a bowl body which is to be fastened in a suspended manner on a wall, wherein, in respect of the installed position, it has at least one transverse through-passage (9) in the longitudinal direction of bolt-like wall holders which are to be provided on the wall, for accommodating one of the wall holders, and also has a threaded bore (8), wherein the threaded bore (8) is arranged essentially perpendicularly to the transverse through-passage (9), for accommodating a locking screw (26), and the holder has at least one retaining portion, which can be introduced into a bore (11, 14) which is to be provided in a wall (3) of the sanitary device, **characterized in that**
- the holder is designed in the form of a transverse strut (2) comprising two individual parts which can be connected in an overlapping region by means of connecting screws, wherein each individual part has the transverse through-passage (9) and the threaded bore (8), and the ends of the transverse strut can be introduced into horizontal bores (11, 14) in the side walls (10) of the bowl body of the sanitary device.

## Revendications

1. Dispositif sanitaire comprenant un corps de bassin devant être fixé en porte-à-faux, au moins deux fixations murales de type boulon étant prévues du côté du mur pour la fixation, au moins une fixation étant prévue, laquelle présente, par rapport à la position de montage, au moins un orifice traversant transversal (9) dans la direction longitudinale des fixations murales pour recevoir l'une des fixations murales, et un alésage fileté (8), l'alésage fileté (8) étant disposé essentiellement perpendiculairement à l'orifice traversant transversal (9) pour recevoir une vis de fixation (26) et étant accessible par le dessous dans la position de montage, et la fixation pouvant être fixée dans au moins un alésage (11, 14) prévu dans une paroi du corps de bassin, **caractérisé en ce que** la fixation est réalisée sous forme de traverse (2), les extrémités de la traverse (2) pénétrant dans des alésages (11, 14) réalisés essentiellement horizontalement et opposés l'un à l'autre dans les parois latérales du corps de bassin.

2. Dispositif sanitaire selon la revendication 1, **caractérisé en ce que** les alésages sont réalisés sous forme d'orifice traversant (14) ou de trou borgne (11).

3. Dispositif sanitaire selon la revendication 1 ou 2, **caractérisé en ce que** la traverse (2) présente des éléments de ressort (6) pour le centrage au niveau des extrémités.

4. Dispositif sanitaire selon l'une quelconque des revendications 1 à 3, **caractérisé en ce que** la traverse (2) est réalisée au moins en deux parties, les parties individuelles (7) pouvant être connectées l'une à l'autre.

5. Dispositif sanitaire comprenant un corps de bassin devant être fixé en porte-à-faux, au moins deux fixations murales de type boulon étant prévues du côté du mur pour la fixation, au moins une fixation étant prévue, laquelle présente au moins un orifice traversant transversal (9) par rapport à la position de montage dans la direction longitudinale des fixations murales pour recevoir l'une des fixations murales, et un alésage fileté (8), l'alésage fileté (8) étant disposé essentiellement perpendiculairement par rapport à l'orifice traversant transversal (9) pour recevoir une vis de fixation (26) et étant accessible par le dessous dans la position de montage, et la fixation pouvant être fixée dans au moins un alésage (11, 14) prévu dans une paroi du corps de bassin, **caractérisé en ce qu'**il présente une paroi intermédiaire (16) avec au moins deux orifices traversants verticaux (17), essentiellement perpendiculaire aux parois latérales du corps de bassin, et la fixation en forme de boulon (18) est disposée dans chaque orifice traversant vertical (17), les fixations (18) présentant à chaque fois une portion de retenue destinée à s'engager dans l'orifice traversant vertical (17) et une portion de fixation de plus grand diamètre par rapport à la portion de retenue ainsi que l'orifice traversant transversal (9) et la portion filetée (8).

6. Dispositif sanitaire selon la revendication 5, **caractérisé en ce que** la fixation présente, pour la fixation à la paroi intermédiaire, un filetage (22) et un écrou (23) ou une rainure périphérique (19) et une tôle de serrage à ressort (20).

7. Dispositif sanitaire selon la revendication 5, **caractérisé en ce qu'**au moins deux fixations (25) sont prévues, lesquelles sont connectées par une traverse (2) et, pour la fixation, sont saisies par le dessous par des deuxièmes parois intermédiaires (24) orientées essentiellement parallèlement à la paroi intermédiaire (16) s'étendant essentiellement horizontalement dans la position de montage.

8. Dispositif sanitaire selon l'une quelconque des revendications 5 à 7, **caractérisé en ce que** la paroi intermédiaire (16) présente un évidement.

9. Dispositif sanitaire selon l'une quelconque des revendications précédentes, **caractérisé en ce que** la fixation présente, pour recevoir la fixation murale, une douille d'insertion (27) de préférence amovible.

10. Dispositif sanitaire selon l'une quelconque des revendications précédentes, **caractérisé en ce que** le corps de bassin est réalisé sous forme de cuvette de WC (1) ou de bidet.

11. Fixation pour la fixation d'un dispositif sanitaire comprenant un corps de bassin devant être fixé en porte-à-faux à un mur, celle-ci présentant, par rapport à la position de montage, au moins un orifice traversant transversal (9) dans la direction longitudinale de fixations murales de type boulon devant être prévues du côté du mur pour recevoir l'une des fixations murales, et un alésage fileté (8), l'alésage fileté (8) étant disposé essentiellement perpendiculairement à l'orifice traversant transversal (9) pour recevoir une vis de fixation (26), et la fixation présentant au moins une portion de retenue qui peut être introduite dans un alésage (11, 14) devant être prévu dans une paroi (3) du dispositif sanitaire, **caractérisée en ce que**
- la fixation est réalisée sous forme de traverse (2) constituée de deux parties individuelles, lesquelles peuvent être connectées au moyen de vis de connexion dans une région de chevauchement, chaque partie individuelle présentant l'orifice traversant transversal (9) et l'alésage fileté (8), et les extrémités de la traverse pouvant être introduites dans des alésages horizontaux (11, 14) dans les parois latérales (10) du corps de bassin du dispositif sanitaire.
